# EUROPÄISCHE PATENTSCHRIFT

(11) **EP 0 946 312 B1**
(45) Veröffentlichungstag und Bekanntmachung des Hinweises auf die Patenterteilung: **30.05.2001**
(21) Anmeldenummer: 97953842.8
(22) Anmeldetag: 17.12.1997
(51) Int. Cl.: B21F 1/02, B21D 1/02, B21D 3/02

(54) **VERFAHREN ZUR AUTOMATISIERTEN PROZESSFÜHRUNG EINES RICHTPROZESSES**
METHOD FOR AUTOMATIC CONDUCTING OF A STRAIGHTENING PROCESS
PROCEDE DE DEROULEMENT AUTOMATIQUE D'UN PROCESSUS DE DRESSAGE

(30) Priorität: 20.12.1996 DE 19653569
(43) Veröffentlichungstag der Anmeldung: 06.10.1999
(73) Patentinhaber: WITELS APPARATE-MASCHINEN ALBERT GmbH & Co. KG, D-12277 Berlin (DE)
(72) Erfinder: GUERICKE, Wilhelm, D-39126 Magdeburg (DE); PAECH, Marcus, D-19322 Wittenberge (DE); ALBERT, Eckehard, D-14167 Berlin (DE)
(74) Vertreter: Patentanwälte Zellentin & Partner
(86) Internationale Anmeldenummer: EP9707092
(87) Internationale Veröffentlichungsnummer: WO9828098

(56) Entgegenhaltungen:
- GB-A- 2 188 450
- GUERICKE W: "SIMULATION OF THE WIRE STRAIGHTENING PROCESS" WIRE INDUSTRY, Bd. 63, Nr. 752, 1.August 1996, Seiten 613-620, XP000622579
- "JUSTIERUNG VON DRAHTRICHTAPPARATEN" DRAHT, Bd. 47, Nr. 6, 1.Juni 1996, Seite 365 XP000591899
- PATENT ABSTRACTS OF JAPAN vol. 007, no. 223 (M-247), 4.Oktober 1983 & JP 58 116931 A (MITSUBISHI JUKOGYO KK), 12.Juli 1983,
- PATENT ABSTRACTS OF JAPAN vol. 012, no. 229 (M-714), 29.Juni 1988 & JP 63 026219 A (KAWASAKI STEEL CORP), 3.Februar 1988,

## Beschreibung

Die Erfindung betrifft ein Verfahren zur automatisierten Führung eines Richtprozesses für ein Richtgut, wie Bleche, Bänder, Profile, Rohre und insbesondere für ein drahtoder mehrdrahtförmiges Richtgut in einem Richtapparat oder in einer Richtmaschine mit mindestens einer durch einen Aktor verstellbaren Richtrolle.

Zur Beseitigung von Krümmungen von Richtgut werden nicht rotierende Rollenrichtapparate oder Richtmaschinen eingesetzt. Durch die Anstellung der wechselseitig versetzt in zwei Reihen angeordneten Richtrollen relativ zueinander, in mindestens einer Richtebene erfährt das Richtgut während seines Durchlaufs wechselnde Biegungen. Diese Wechselbiegungen sollten von einer solchen Anzahl und Größe sein, daß die Einlaufkrümmungen des Richtgutes über die gesamte Länge des Richtgutes beseitigt werden.

Unter Vorgabe der Anzahl der Wechselbiegungen werden in der Praxis die Größe der Wechselbiegungen über die Anstellungen der Richtrollen nach den Erfahrungen des den Richtapparat Bedienenden mehr oder weniger intuitiv eingestellt. Die Veränderung der Einstellungen der einzelnen Richtrollen erfolgt dabei unter Sichtkontakt zum auslaufenden Richtgut, bis eine befriedigende Geradheit erreicht wird.

Aus Guericke W. "Simulation of the Wire Straightening Process" Wire Industry, Bd. 63, Nr. 752, 01. August 1996, ist die Modellierung sowie Simulation von Drahtrichtprozessen bekannt. Durch derartige Modellierungen wird versucht, möglichst die idealen Bedingungen eines Richtprozesses herauszufinden und danach Vorgaben für einen Richtprozeßablauf auszuarbeiten. Es bedarf jedoch eines spezialisierten Fachmanns, den vorgegebenen Prozeßablauf an die tatsächlichen Bedingungen bezüglich der Toleranzen des jeweiligen Richtgutes anzupassen, was durch Verstellung von Richtrollen und der Durchführung von Messungen nach Unterbrechung des Richtprozesses versucht wird.

Aus der DE 195 03 850 C1 ist ein nicht rotierender Richtapparat für Biegemaschinen mit integrierter Meßvorrichtung bekannt. Im Richtapparat ist in Durchlaufrichtung des Materials hinter wenigstens einem Richtwerk wenigstens eine Materialbiegungsmeßvorrichtung angeordnet, in der wenigstens eine Meßstrecke für einen in der Länge vorbestimmten Materialabschnitt vorgesehen ist, wobei entlang der Meßstrecke wenigstens eine das Ausmaß der Biegung und den Biegungssinn ermittelnde mechanische und/oder elektronische und/oder optische Abtastvorrichtung angeordnet ist, wobei mit der Abtastvorrichtung die gemessene Biegung des Materialabschnitts repräsentierende Signale erzeugt werden, mit denen ein Stelltrieb entsprechend verstellt wird.

Die Meßeinrichtung des bekannten Richtapparates arbeitet nach dem Prinzip der Krümmungsermittlung nach der Drei-Punkt-Methode, die nur für abgelängtes Richtgut oder für stillgesetztes Richtgut, d. h. wenn das Richtgut frei von äußeren Kräften und Momenten unter Vernachlässigung der Schwerkraft ist, richtige Ergebnisse liefert. Ist die Krümmung des auslaufenden Richtgutes über die Länge der Meßstrecke nicht konstant, wird das Meßergebnis zudem von der Länge der Meßstrecke beeinflußt.

Durch die notwendige Stillsetzung des Richtgutes wird der Richtprozeß unterbrochen. Das Stillsetzen und Neuanfahren führt zur Beeinflussung des Ergebnisses der Krümmungsmessungen und bedingt Veränderungen, die sich auf die Qualität des Richtprozesses auswirken. Somit ist die Überprüfung der Einstellung auch nur durch erneutes Stillsetzen des Richtapparates möglich, d. h. eine kontinuierliche Überwachung und Regelung bei laufendem Richtgut bzw. während eines Richtens ist nicht möglich.

Aufgabe der Erfindung ist es, ein Verfahren anzugeben. das praktisch eine verzögerungslose, selbsttätige Anpassung der Einstellung mindestens einer Richtrolle eines Richtapparates oder einer Richtmaschine an kontinuierlich gemessene Daten des jeweiligen Richtgutes ohne Stillsetzung des Richtprozesses ermöglicht.

Diese Aufgabe wird durch ein Verfahren mit den Merkmalen des Anspruchs 1 gelöst. Vorteilhafte Ausgestaltungen der Erfindung sind den Unteransprüchen zu entnehmen.

Der Erfindung liegt zusammengefaßt, unter Einschluß vorteilhafter Ausgestaltungen, das Prinzip zugrunde, in einer vorbereitenden Phase den zu automatisierenden Richtprozeß unter Verwendung mathematisch-physikalischer Gesetzmäßigkeiten zu modellieren, ein Simulationsprogramm zu erstellen und mit dem Simulationsprogramm eine Variationsrechnung unter Variation der Produktdaten, insbesondere der Werkstoffeigenschaften und/oder der Abmessungen des Richtgutes durchzuführen. Diese Phase kann als "offline" angesehen werden. Anhand von kontinuierlich gemessenen Produkt- und/oder Prozeßdaten während des laufenden Richtprozesses, d. h. ohne Stillsetzen des Richtgutes erfolgt unter Einbeziehung der Ergebnisse der Variationsrechnung "online" sehr schnell die zur Erreichung der gewünschten Produktqualität notwendige Einstellung des Richtapparates oder der Richtmaschine. Die Änderung der Einstellung erfolgt objektiv und determiniert. Die gemessenen Produkt-und/oder Prozeßdaten werden auch dazu benutzt, das erstellte Modell sowie das Simulationsprogramm zu überprüfen und gegebenenfalls zu verändern. An die Stelle der subjektiven Erfahrung, des Augenmaßes des den Richtapparat oder die Richtmaschine Bedienenden. tritt die Objektivität. Damit wird nicht nur der Prozeß vereinfacht und automatisch durchgeführt, sondern auch die Qualität erhöht.

Nachfolgend wird die Erfindung unter Bezug auf zwei Diagramme näher erläutert.

Im Diagramm 1 ist eine Ausführungsmöglichkeit der erfindungsgemäßen automatisierten Prozeßführung dargestellt.

In der Vorbereitungsphase I wird ein Prozeßsimulationsprogramm A, mit dem sich der zu automatisierende Richtprozeß virtuell nachbilden läßt, erstellt und verwendet. In das Prozeßsimulationsprogramm A werden Maschinendaten B, technologische Ablaufdaten C des vorgesehenen Richtprozesses, Werkstoffdaten D des Richtgutes und die gewünschte Qualität S (Geradheit bzw. Ebenheit, Eigenspannungszustand über den Richtgutquerschnitt, Werkstoffeigenschaften, z. B. eine gewünschte Streckgrenze und/oder eine Beeinflussung der ausgeprägten Fließgrenze) des gerichteten Richtgutes eingegeben.

Das Prozeßsimulationsprogramm A unterliegt einer Variationsrechnung F, bei der Parameter, beispielsweise die geometrischen Abmessungen und/oder die Streckgrenze des Richtgutes variiert werden. Vorzugsweise werden die Parameter variiert, auf deren Änderung der Richtapparat oder die Richtmaschine E selbsttätig reagieren soll. Die Parametervariationen sind auf die Spezifik des jeweiligen Richtprozesses und/oder des Richtapparates oder der Richtmaschine E abzustimmen. Ergebnisse der Variationsrechnung F sind Produkt- und/oder Prozeßdaten und die zur Automatisierung notwendigen Zielgrößen, d. h. die norwendige(n) Anstellung(en) der Richtrolle(n) zur Erreichung der gewünschten Qualität. Alle Berechnungsergebnisse der Variationsrechnung F werden in Form von Beziehungsmatrizen G in einer Datenbank H gespeichert.

In der Realisierungsphase II ist ein Prozeßrechenmodell J vorgesehen, das auf die Beziehungsmatrizen G und damit auf die in der Vorbereitungsphase I erstellten Zusammenhänge zwischen den Einflußgrößen und den Zielgrößen des Richtprozesses zurückgreift und in Abhängigkeit der erfaßten Produktionsdaten O aus dem übergeordneten Stofffluß bzw. dem Materialverfolgungssystem (MVS) P die Beziehungsmatrizenauswahl K und den entsprechenden Abruf durchführt. Das Prozeßrechenmodell J realisiert auf dieser Basis und unter Berücksichtigung meßtechnisch ermittelter Produkt- und/oder Prozeßdaten M die Berechnung und Ausgabe der Zielgrößen, d. h. der Anstellsollwerte L mit Hilfe von Methoden der beurteilenden Statistik. Für die Basisautomatisierung N entsprechen diese Zielgrößen den Sollwerten Sw. Die momentanen Istwerte Iw werden mit den Sollwerten Sw verglichen, wobei die Abweichungen zur Angleichung beider Werte genutzt werden. Die meßtechnisch ermittelten Produkt- und/oder Prozeßdaten M werden in der Datenbank H in aufbereiteter Form Q abgelegt. Sie können in einer folgenden Vorbereitungsphase zur Optimierung R des Prozeßsimulationsmodells und des Prozeßsimulationsprogramms A beitragen.

Eine entsprechend umgesetzte Realisierungsphase II besteht aus mehreren Operatoren. Neben einem Operator zur Einstellung bzw. automatischen Korrektur der Anstellwerte sind ein Operator zur Grundanstellung des Richtapparates oder der Richtmaschine unmittelbar vor Fertigungsbeginn sowie ein Operator zur Meßwerterfassung implementiert. Vor Einlauf des Richtgutes erfolgt eine Dickenmessung, z. B. mit Hilfe von Laserabstandssensoren. Der Dickenwert wird an den Operator der Anstellung übergeben. Gleichzeitig geht ein Wert für die Streckgrenze des Richtgutes ein, der entweder aus dem übergeordneten Stofffluß bzw. Materialverfolgungssystem P kommt oder mit Hilfe des Streckgrenzenoperators ermittelt wird. Der Streckgrenzenoperator nutzt dazu den Informationsgehalt einer aus der Datenbank H ausgewählten und abgerufenen Beziehungsmatrix G sowie Meßergebnisse der Prozeßgröße Richtkraft. Die durch den Streckgrenzenoperator bestimmte Streckgrenze wird auf Plausibilität geprüft. Der Operator der Anstellung kann mit den Informationen zur Dicke und Streckgrenze des Richtgutes unter Verwendung ausgewählter und abgerufener Beziehungsmatrizen G die Anstellsollwerte an die Basisautomatisierung N übergeben. Das bedeutet, daß die auf diese Art und Weise abgeleiteten Einstellungen der Richtrolle(n) die jeweilige Dicke und die Streckgrenze des Richtgutes berücksichtigen. Damit läßt sich die Qualität des Richtgutes unabhängig von Schwankungen dieser beiden Parameter gleichbleibend gewährleisten.

Die Erfindung ermöglicht es, neben der Richtkraft auch andere Prozeßkenngrößen zur Automatisierung heranzuziehen und/oder auf Schwankungen anderer Richtgutparameter zu reagieren. Beispielsweise kann die Formkurve des Richtgutes in einem Richtapparat oder einer Richtmaschine gemessen und mit einer simulierten Formkurve verglichen werden. Die Ergebnisse des Vergleichs gestatten es, detaillierte Aussagen zum Richtgut oder auch zum Zustand des Richtprozesses zu geben. Auch für die Organisation der Prozeßführung bestehen mehrere Möglichkeiten, die von der Frequenz der Änderung der Richtguteigenschaften abhängig sind, die sich beispielsweise von Charge zu Charge, von Richtgut zu Richtgut und/oder über die Länge des Richtgutes ändern können.

Durch die Trennung der Vorbereitungsphase I von der Realisierungsphase II können auch sehr schnell ablaufende Richtprozesse automatisiert werden. Die dargelegte automatisierte Führung eines Richtprozesses ist allgemeingültig und zeitunkritisch.

Die im Diagramm 2 dargestellte Lösung weist den Buchstaben im Diagramm 1 entsprechende Einheiten bzw. Werte auf, die daher nicht weiter erläutert werden. Hierbei gibt das Prozeßsimulationsprogramm A, das die meßtechnisch ermittelten Produkt- und/oder Prozeßdaten M und die erfaßten Produktionsdaten O berücksichtigt, direkt die Sollwerte L an die Basisautomatisierung N weiter.

## Patentansprüche

1. Verfahren zur automatisierten Führung eines Richtprozesses für ein Richtgut, wie Bleche, Bänder, Profile, Rohre und insbesondere für drahtoder mehrdrahtförmiges Richtgut in einem Richtapparat oder einer Richtmaschine mit mindestens einer durch einen Aktor verstellbaren Richtrolle, wonach ein Prozeßsimulationsmodell eines durchzuführenden Richtprozesses und ein Prozeßsimulationsprogramm erstellt und letzteres direkt "online" die Einstellungen der verstellbaren Richtrolle(n) vorgibt, wobei bei laufendem Richtprozeß Änderungen der Produktdaten, insbesondere die die Gestaltung des Richtprozesses beeinflussenden Werkstoffeigenschaften und/oder Abmessungen des jeweiligen Richtgutes erfaßt und auch daraus Daten zur Einstellung der verstellbaren Richtrolle(n) errechnet und Signale zur automatischen Einstellung der verstellbaren Richtrolle(n) mittels eines Aktors bzw. Aktoren ausgegeben werden.

2. Verfahren nach Anspruch 1, dadurch gekennzeichnet, daß das Prozeßsimulationsmodell und das Prozeßsimulationsprogramm in einem Vorbereitungsschritt erstellt werden.

3. Verfahren nach Anspruch 2, dadurch gekennzeichnet, daß Simulationsrechnungen durchgeführt und die Ergebnisse in ein Prozeßrechenmodell eingehen, daß auf dieser Basis die Einstellungen der verstellbaren Richtrolle(n) vorgibt.

4. Verfahren nach einem der Ansprüche 1 bis 3, dadurch gekennzeichnet, daß mit dem Prozeßsimulationsprogramm auf der Basis des Prozeßsimulationsmodells Simulationsrechnungen durchgeführt werden, deren Ergebnisse gespeichert und/oder in das Prozeßrechenmodell eingehen.

5. Verfahren nach einem der Ansprüche 1 bis 4, dadurch gekennzeichnet, daß das Prozeßsimulationsmodell und das Prozeßsimulationsprogramm durch die während des Richtprozesses erfaßten Meßdaten optimiert werden.

6. Verfahren nach einem der Ansprüche 1 bis 5, dadurch gekennzeichnet, daß der Eigenspannungszustand über den Richtgutquerschnitt berechnet wird.

7. Verfahren nach einem der Ansprüche 1 bis 6, dadurch gekennzeichnet, daß kontinuierlich die Streckgrenze des jeweiligen Richtgutes in Abhängigkeit der jeweiligen Produkt- und Prozeßdaten ermittelt wird.

8. Verfahren nach einem der Ansprüche 1 bis 7, dadurch gekennzeichnet, daß für Eisenmetalle die ausgeprägte Fließgrenze (Lüdersbereich) berechnet, verringert oder beseitigt wird.

9. Verfahren nach einem der Ansprüche 1 bis 8, dadurch gekennzeichnet, daß die virtuellen Abbildungen des Richtprozesses mit dem Prozeßsimulationsmodell und dem Prozeßsimulationsprogramm unter Verwendung von Daten über den Richtapparat oder die Richtmaschine, über die gewünschten technologischen Abläufe, über die geometrischen Abmessungen und Werkstoffeigenschaften und über die gewünschte Qualität des jeweiligen Richtgutes erstellt werden.

10. Verfahren nach Anspruch 9, dadurch gekennzeichnet, daß als geometrische Abmessungen der jeweilige Formzustand des einlaufenden Richtgutes in den Richtapparat oder in die Richtmaschine erfaßt wird.

11. Verfahren nach einem der Ansprüche 1 bis 10, dadurch gekennzeichnet, daß jedes Prozeßsimulationsprogramm einer Variationsrechnung unterzogen wird.

12. Verfahren nach Anspruch 11, dadurch gekennzeichnet, daß von jedem einer Variationsrechnung unterzogenem Prozeßsimulationsprogramm mindestens eine Beziehungsmatrix erstellt wird.

## Claims

1. Process for the automatic control of a straightening process for material to be straightened, such as sheet metal, strips, sections, pipes and, in particular, for wire-like or multiwire-like objects that are to be straightened, in a straightening apparatus or a levelling machine comprising at least one straightening roller, adjustable by way of an actuator, on the basis of which a process simulation model of a straightening process, which is to be performed, and a process simulation programme are set up, the latter predetermining directly "online" the settings of the adjustable straightening roller(s), in which context during the actual performance of the straightening process changes of the product data, in particular the material properties, having an effect on how the straightening process is conducted, and/or dimensions of the respective objects to be straightened, are recorded, data resulting therefrom are calculated for the setting of the adjustable straightening roller(s) and signals for the automatic setting of the adjustable straightening roller(s) are emitted by means of an actuator or actuators.

2. Process according to claim 1, characterised in that the process simulation model and the process simulation programme are set up in a preparatory step.

3. Process according to claim 2, characterised in that simulation calculations are carried out and that the results are entered into a process calculation model, predetermining on that basis the settings of the adjustable straightening roller(s).

4. Process according to any one of claims 1 to 3, characterised in that simulation calculations are carried out with the process simulation programme on the basis of the process simulation model, the results of which are stored and/or entered into the process calculation model.

5. Process according to any one of claims 1 to 4, characterised in that the process simulation model and the process simulation programme are optimised by the measured data recorded during the straightening process.

6. Process according to any one of claims 1 to 5, characterised in that the residual stress state is calculated by way of the cross-section of the objects to be straightened.

7. Process according to any one of claims 1 to 6, characterised in that the yield point of the respective object to be straightened is continuously determined as a function of the respective product and process data.

8. Process according to any one of claims 1 to 7, characterised in that for ferrous metals the distinct yield point (Luder's range) is calculated, reduced or eliminated.

9. Process according to any one of claims 1 to 8, characterised in that the virtual presentations of the straightening process are set up via the process simulation model and the process simulation programme, utilising data regarding the straightening apparatus or the levelling machine, the desired technological steps, the geometrical dimensions and the material properties and regarding the desired quality of the respective objects to be straightened.

10. Process according to claim 9, characterised in that the respective state of shape of the objects to be straightened, entering the straightening apparatus or the levelling machine, are recorded as geometrical dimensions.

11. Process according to any one of claims 1 to 10, characterised in that each process simulation programme is subjected to a calculus of variations.

12. Process according to claim 11, characterised in that at least one relation matrix is created from each process simulation programme subjected to a calculus of variations.

## Revendications

1. Procédé de déroulement automatique d'un procédé de dressage pour un objet à dresser, par exemple des tôles, des feuillards, des profilés, des tuyaux, et en particulier pour des objets à dresser du type fil ou du type à fils multiples dans un appareil ou une machine à dresser comprenant au moins un rouleau à dresser réglable par l'intermédiaire d'un actionneur, un modèle de simulation du processus établissant ainsi un processus à dresser devant être effectué et un programme de simulation du processus, ce dernier donnant en direct les paramètres de réglage du (des) rouleau(x) à dresser réglable(s), des modifications des données concernant les produits, en particulier des propriétés du matériau et/ou des dimensions de l'objet à dresser, influençant le déroulement du processus de réglage, pouvant être enregistrées au cours du processus de dressage, des données pouvant être calculées sur cette base en vue du réglage du (des) rouleau(x) à dresser réglable(s), des signaux étant émis en vue du réglage automatique du (des) rouleau(x) à dresser réglable(s) par l'intermédiaire d'un actionneur ou de plusieurs actionneurs.

2. Procédé selon la revendication 1, caractérisé en ce que le modèle de simulation du processus et le programme de simulation du processus sont établis dans une seule étape de préparation.

3. Procédé selon la revendication 2, caractérisé en ce que des calculs de simulation sont effectués, les résultats étant entrés dans un modèle de calcul de processus, indiquant sur cette base les paramètres de réglage du (des) rouleau(x) à dresser réglable(s).

4. Procédé selon l'une des revendications 1 à 3, caractérisé en ce que des calculs de simulation sont effectués avec le programme de simulation du processus sur la base du modèle de simulation du processus, les résultats correspondants étant enregistrés et/ou entrés dans le modèle de calcul des processus.

5. Procédé selon l'une des revendications 1 à 4, caractérisé en ce que le modèle de simulation du processus et le programme de simulation du processus sont optimisés par les données de mesure enregistrées au cours du processus de dressage.

6. Procédé selon l'une des revendications 1 à 5, caractérisé en ce que l'état de contrainte propre est calculé par l'intermédiaire de la section transversale de l'objet à dresser.

7. Procédé selon l'une des revendications 1 à 6, caractérisé en ce que la limite d'élasticité de l'objet à dresser correspondant est déterminée en continu sur la base des données de produit et de processus correspondantes.

8. Procédé selon l'une des revendications 1 à 7, caractérisé en ce que la limite d'élasticité apparente caractéristique (ligne de Lüders) est calculée, réduite ou éliminée pour les métaux ferreux.

9. Procédé selon l'une des revendications 1 à 8, caractérisé en ce que les représentations virtuelles du processus de dressage sont établies avec le modèle de simulation du processus et le programme de simulation du processus par l'intermédiaire de données concernant l'appareil ou la machine à dresser, les déroulements technologiques voulus, les dimensions géométriques et les propriétés des matériaux ainsi que la qualité du produit à dresser correspondant.

10. Procédé selon la revendication 9, caractérisé en ce que l'état de formage correspondant du produit à dresser entrant dans l'appareil ou la machine à dresser est enregistré pour fournir les dimensions géométriques.

11. Procédé selon l'une des revendications 1 à 10, caractérisé en ce que chaque programme de simulation du processus est soumis à un calcul de variation.

12. Procédé selon la revendication 11, caractérisé en ce qu'au moins une matrice de corrélation est établie pour chaque programme de simulation du processus soumis à un calcul de variation.
